# EUROPÄISCHE PATENTSCHRIFT

(11) **EP 2 695 790 B1**
(45) Veröffentlichungstag und Bekanntmachung des Hinweises auf die Patenterteilung: **03.10.2018**
(21) Anmeldenummer: 12179373.1
(22) Anmeldetag: 06.08.2012
(51) Int. Cl.: B61D 3/10, B61G 5/02

(54) **Dachgelenk für ein mehrgliedriges Fahrzeug**
Roof joint for an articulated vehicle
Articulation de toit pour un véhicule articulé

(43) Veröffentlichungstag der Anmeldung: 12.02.2014
(73) Patentinhaber: ATG Autotechnik GmbH, 22962 Siek (DE)
(72) Erfinder: Browne, Denis, 22946 Trittau (DE)
(74) Vertreter: Glawe, Delfs, Moll

(56) Entgegenhaltungen:
- EP-A1- 1 647 462
- DE-A1-102004 014 903
- US-A- 5 586 506

## Beschreibung

Die Erfindung betrifft ein Dachgelenk für eine gelenkige Verbindung zwischen einem ersten Wagen und einem zweiten Wagen eines mehrgliedrigen Fahrzeugs. Das Dachgelenk umfasst einen ersten Hauptträger, der sich zu dem ersten Wagen erstreckt, und einen zweiten Hauptträger, der sich zu dem zweiten Wagen erstreckt. Der erste Hauptträger ist mit einem Drehgelenk ausgestattet. In Längsrichtung sind der erste Hauptträger und der zweite Hauptträger starr miteinander verbunden.

Ein mehrgliedriges Fahrzeug, bei dem das Dachgelenk zum Einsatz kommen kann, kann beispielsweise eine mehrere Wagen umfassende Straßenbahn sein. In Betracht kommen auch andere schienengebundene Fahrzeuge oder straßengebundene Fahrzeuge wie Gelenkbusse. Die Wagen des Fahrzeugs können so miteinander verbunden sein, dass ein Durchgang zwischen den Wagen besteht, den die Passagiere während der Fahrt nutzen können. Die Fahrzeuge sind im Bodenbereich durch eine Kupplung miteinander verbunden, die die Wagen in einem festen Abstand zueinander hält und einen zentralen Drehpunkt für die Relativbewegungen zwischen den Wagen bildet. Die Kupplung ist so ausgelegt, dass sie Relativbewegungen, wie Drehbewegungen, Nickbewegungen und Wankbewegungen, zwischen den Wagen frei zulässt.

Das Dachgelenk ist im Dachbereich angeordnet und wirkt mit der im Bodenbereich liegenden Kupplung zusammen. Eine Bewegung der Kupplung ist nur möglich, wenn zugleich auch im Dachgelenk eine Bewegung stattfindet. Durch das Dachgelenk wird die Bewegungsfreiheit der Kupplung eingeschränkt und es werden die Bewegungen definiert, die die beiden Wagen relativ zueinander vollführen können. Aus EP 1 647 462 A1 ist eine Schwenklagerung bekannt, die im oberen Fahrzeugbereich in Fahrzeugquerrichtung verschiebbar ist.

Der Erfindung liegt die Aufgabe zu Grunde, ein Dachgelenk vorzustellen, das nur Drehbewegungen und Wankbewegungen zwischen den Wagen zulässt und das Nickbewegungen verhindert. Ausgehend vom eingangs genannten Stand der Technik wird die Aufgabe gelöst mit den Merkmalen des Anspruchs 1. Vorteilhafte Ausführungsformen finden sich in den Unteransprüchen.

Erfindungsgemäß sind der erste Hauptträger und der zweite Hauptträger über eine in Querrichtung ausgerichtete Schiebeführung miteinander verbunden. Das Dachgelenk ist dazu ausgelegt, eine in Richtung einer Mittelstellung der Schiebeführung wirkende rückstellende Kraft aufzubauen, wobei ein elastisches Rückstellelement vorgesehen ist, das sich durch eine Bewegung der Schiebeführung verformt. Eine Zugstange erstreckt sich durch das elastische Rückstellelement hindurch. Das elastische Rückstellelement ist über die Zugstange mit einem Querträger des ersten Hauptträgers verbunden. Das elastische Rückstellelement wird mittels der Zugstange zusammengedrückt.

Zunächst werden einige Begriffe erläutert. Als Drehbewegung wird die Bewegung bezeichnet, die zwischen zwei Wagen stattfindet, wenn das Fahrzeug in der Ebene um eine Kurve fährt. Eine Nickbewegung findet statt, wenn das Fahrzeug über eine Kuppe oder durch eine Senke fährt. Bei einer Wankbewegung verdrehen sich die Wagen relativ zueinander um eine horizontale Längsachse.

Das mehrgliedrige Fahrzeug steht auf Rädern. Im vielen Fällen ist jeder Wagen des mehrgliedrigen Fahrzeugs mit Rädern versehen. Auch möglich ist es, dass einzelne Wagen keine eigenen Räder haben, sondern von benachbarten Wagen getragen werden.

Mit dem Begriff Schiebeführung wird ein Lager bezeichnet, das eine Relativbewegung in Querrichtung zwischen dem ersten Hauptträger und dem zweiten Hauptträger zulässt, während Relativbewegungen in Längsrichtung unterbunden werden.

Die Erfindung hat erkannt, dass zwischen dem ersten Hauptträger und dem zweiten Hauptträger große Kräfte in Längsrichtung übertragen werden müssen, wenn Nickbewegungen zwischen den Wagen verhindert werden sollen. Die Wagen, die durch das Dachgelenk in einem konstanten Abstand zueinander gehalten werden, bilden nämlich einen langen Hebel, mit dem über die Kupplung auf das Dachgelenk eingewirkt wird. In der erfindungsgemäß vorgeschlagenen Schiebeführung wirken diese längsgerichteten Kräfte senkrecht zu den Gleitflächen der Schiebeführung. In dieser Richtung können die Gleitflächen die großen Kräfte aufnehmen, ohne dass die Bewegungsfreiheit in Querrichtung dadurch eingeschränkt wird. Das Dachgelenk ist also einerseits hinreichend stabil gegenüber Kräften in Längsrichtung und ermöglicht andererseits die gewünschte Beweglichkeit in Querrichtung.

Die Schiebeführung kann einen Querträger umfassen, der nach vorne und nach hinten an Führungsflächen anliegt. Durch die Führungsflächen wird die Position des Querträgers in Längsrichtung eindeutig definiert, während der Querträger sich in seitlicher Richtung relativ zu den Führungsflächen bewegen kann. Der Querträger und die Führungsflächen können aus Metall gefertigt sein, wobei zur Verminderung der Reibung eine Auflage aus einem gleitgünstigen Material, beispielsweise einem geeigneten Kunststoffmaterial, zwischen den Metallteilen vorgesehen sein kann.

In vertikaler Richtung kann der Querträger ebenfalls an Führungsflächen anliegen, die die Position in vertikaler Richtung eindeutig definieren. Zwingend ist dies aber nicht. Die Schiebeführung kann auch so gestaltet sein, dass sie eine Beweglichkeit in vertikaler Richtung zulässt. Das Dachgelenk kann so ausgebildet sein, dass der Querträger mit dem ersten Hauptträger verbunden ist und die Führungsflächen mit dem zweiten Hauptträger verbunden sind.

Die Schiebeführung kann für jede Bewegungsrichtung eine Mehrzahl von Führungsflächen umfassen. Die Mehrzahl von Führungsflächen ist vorzugsweise symmetrisch zur Mittelachse des Dachgelenks angeordnet. Wenn nur eine Führungsfläche pro Bewegungsrichtung vorgesehen ist, ist diese vorzugsweise mittig angeordnet.

Um eine Sicherheit gegen Verdrehen und Verkanten innerhalb der Schiebeführung zu bieten, können die Führungsflächen eben sein. Vorzugsweise sind die nach vorne und hinten wirksamen Führungsflächen senkrecht ausgerichtet. Die nach oben und unten wirksamen Führungsflächen können waagerecht ausgerichtet sein. Der Querträger umfasst Gleitflächen, die flächig mit den Führungsflächen zusammenwirken. Im Bereich der Gleitflächen hat der Querträger vorzugsweise einen rechteckigen Querschnitt, weiter vorzugsweise einen quadratischen Querschnitt. Wenn der Querträger im Bereich der Gleitflächen einen runden Querschnitt hat, ist zusätzlich eine Drehbewegung relativ zu den Führungsflächen möglich.

Das Dachgelenk hat eine Mittelstellung, aus der heraus die Schiebeführung in beiden Richtungen eine seitliche Bewegungsfreiheit bietet. Vorzugsweise ist das Dachgelenk so gestaltet, dass es diese Mittelstellung einnimmt, wenn die beiden angrenzenden Wagen auf einer ebenen Fläche gerade hintereinander stehen.

In vielen Fällen ist es gewünscht, dass das Dachgelenk eine rückstellende Kraft aufbaut, wenn die Schiebeführung aus der Mittelstellung herausbewegt wird. Denkbar ist es, dass die Schiebeführung sich für eine gewisse Strecke aus der Mittelstellung heraus bewegen kann, ohne dass die rückstellende Kraft wirksam wird. In einer vorteilhaften Ausführungsform baut sich die rückstellende Kraft unmittelbar auf, wenn die Schiebeführung die Mittelstellung verlässt.

Die rückstellende Kraft kann mittels eines elastischen Rückstellelements aufgebaut werden, das sich durch eine Bewegung der Schiebeführung verformt. Für eine gute Kraftübertragung ist es zweckmäßig, wenn das elastische Rückstellelement koaxial zu der Schiebeführung angeordnet ist. Das Dachgelenk ist so gestaltet, dass sich von dem Querträger eine Zugstange durch das elastische Rückstellelement hindurch erstreckt, mittels derer das elastische Rückstellelement zusammengedrückt wird. Das elastische Rückstellelement kann beispielsweise ein Körper aus einem elastischen Material wie Gummi sein. Auch die Verwendung einer Feder als elastisches Rückstellelement ist möglich. Das elastische Rückstellelement kann so ausgelegt sein, dass die rückstellende Kraft im Wesentlichen linear mit der Auslenkung ansteigt.

Möglich sind Gestaltungen, bei denen ein elastisches Rückstellelement in beide seitlichen Hinrichtungen wirkt. Vorzugsweise ist für jede der beiden seitlichen Bewegungsrichtungen ein elastisches Rückstellelement vorgesehen.

Da übermäßige Wankbewegungen die Stabilität des Fahrzeugs gefährden können, ist die Bewegungsfreiheit der Schiebeführung in seitlicher Richtung vorzugsweise begrenzt. Das Dachgelenk kann deswegen einen Anschlag umfassen, der bei der maximalen seitlichen Auslenkung eingreift. Die Wegstrecke zwischen der Mittelposition und der maximalen seitlichen Auslenkung kann beispielsweise zwischen 25 mm und 50 mm liegen.

Um zu verhindern, dass die Schiebeführung durch den Anschlag ruckartig abgebremst wird, kann das Dachgelenk so ausgebildet sein, dass die rückstellende Kraft überproportional ansteigt, bevor der Anschlag eingreift. Es kann zu diesem Zweck ein elastisches Anschlagelement vorgesehen sein, dessen Federkonstante vorzugsweise größer ist als die Federkonstante des elastischen Rückstellelements. Das Anschlagelement baut also bei gleichem Verformungsweg eine größere rückstellende Kraft auf als das Rückstellelement. Das elastische Anschlagelement kann so angeordnet sein, dass es erst eingreift, wenn die Schiebeführung sich um mindestens 50 %, vorzugsweise mindestens 70 % des Wegs zwischen der Mittelposition und der maximalen seitlichen Auslenkung bewegt hat. Das elastische Rückstellelement hingegen greift vorzugsweise nach spätestens 20 %, weiter vorzugsweise nach spätestens 10 %, weiter vorzugsweise nach spätestens 5 % dieses Wegs ein.

Die Kupplung im Bodenbereich des Fahrzeugs bildet den zentralen Drehpunkt für Wankbewegungen zwischen den beiden Wagen. Die Relativbewegung zwischen den beiden Hauptträgern des Dachgelenks ist folglich keine rein lineare Bewegung in seitlicher Richtung, sondern eine Bewegung entlang eines Kreisbogens. Allerdings ist die Höhenänderung klein im Vergleich zu der seitlichen Bewegung, da die Wankbewegungen bezogen auf die Kupplung im Allgemeinen keine Auslenkung erreichen, die wesentlich über 1° liegt. Um Spannungen im Dachgelenk zu vermeiden, ist es zweckmäßig, das Dachgelenk so auszubilden, dass es eine Bewegungsfreiheit in vertikaler Richtung bietet.

In einer vorteilhaften Ausführungsform ist das Drehgelenk so gestaltet, dass es eine Relativbewegung in vertikaler Richtung ermöglicht. Zwischen dem Zapfen, der die Achse des Drehgelenks bildet, und einem auf der Achse geführten Lagerteil kann eine Gleitführung vorgesehen sein, entlang derer sich das Lagerteil in vertikaler Richtung relativ zu dem Zapfen bewegen kann. Um die Reibung zu vermindern, kann zwischen dem Zapfen und dem Lagerteil eine Buchse aus einem gleitgünstigen Material, beispielsweise einem geeigneten Kunststoffmaterial, eingesetzt sein. Die Länge der Gleitführung kann beispielsweise zwischen 20 mm und 40 mm liegen.

Die Erfindung betrifft außerdem ein Gelenksystem für die Verbindung von zwei Wagen eines mehrgliedrigen Fahrzeugs. Das Gelenksystem umfasst eine im Bodenbereich angeordnete Kupplung, die die beiden Wagen miteinander verbindet und einen zentralen Drehpunkt für Relativbewegungen zwischen den Wagen bildet. Im Dachbereich ist ein erfindungsgemäßes Dachgelenk angeordnet.

Das Gelenksystem kann so gestaltet sein, dass die Kupplung und das Drehgelenk des Dachgelenks eine gemeinsame Drehachse aufweisen. Das Drehgelenk kann einen Durchgang umschließen, der von den Passagieren während der Fahrt genutzt werden kann und der mit einem Faltenbalg umgeben sein kann. Bei kurzem Abstand zwischen den Wagen kann der Faltenbalg so gestaltet sein, dass er sich durch seine Eigenstabilität trägt. Bei größeren Abständen, die beispielsweise größer als 80 cm sind, kann zum Abstützen des Faltenbalgs ein Mittelbügel vogesehen sein. Der Mittelbügel ist gegenüber der Kupplung drehbar gelagert und mit dem Dachgelenk drehbar verbunden. Es können Versorgungsleitungen vorgesehen sein, die sich von dem ersten Wagen zu dem zweiten Wagen erstrecken. Die Versorgungsleitungen sind vorzugsweise oberhalb des Durchgangs angeordnet.

Die Erfindung wird nachfolgend unter Bezugnahme auf die beigefügten Zeichnungen anhand vorteilhafter Ausführungsformen beispielhaft beschrieben. Es zeigen:
- Fig. 1:: eine Seitenansicht einer Straßenbahn;
- Fig. 2:: eine schematische Ansicht eines erfindungsgemäßen Gelenksystems;
- Fig. 3:: eine schematische Ansicht von oben auf ein erfindungsgemäßes Dachgelenk;
- Fig. 4:: die Schiebeführung aus Fig. 3 in vergrößerter und geschnittener Darstellung;
- Fig. 5:: einen Schnitt entlang Linie A-A in Fig. 4;
- Fig. 6:: einen Schnitt entlang Linie B-B in Fig. 4;
- Fig. 7:: die Schiebeführung aus Fig. 3 in verschiedenen Zuständen A bis C.
- Fig. 8:: eine Darstellung der Kennlinie der Schiebeführung; und
- Fig. 9:: eine schematische Darstellung eines Drehgelenks eines erfindungsgemäßen Dachgelenks.

Eine Straßenbahn in Fig. 1 umfasst einen Vorderwagen 10, einen Mittelwagen 11 und einen Hinterwagen 12. Der Vorderwagen 10 und der Hinterwagen 12 sind als Triebwagen ausgebildet, die mit Stromabnehmern 13 elektrische Energie aus einer Oberleitung abgreifen und nicht dargestellten Antriebsmotoren zuführen. Die Antriebsmotoren treiben Räder 14 der Straßenbahn an.

Der Vorderwagen 10 und der Hinterwagen 12 sind jeweils über ein in Fig. 1 nicht dargestelltes Gelenksystem mit dem Mittelwagen 11 verbunden. Der Mittelwagen 11 hat keine Räder, sondern wird über die Gelenksysteme von dem Vorderwagen 10 und dem Hinterwagen 12 getragen. Im Vorderwagen 10 und im Hinterwagen 12 ist der Boden, auf dem die Passagiere stehen, wegen der darunter liegenden Räder 14 in einigem Abstand zum Boden angeordnet. Wenn ein Passagier vom Gehweg aus in den Vorderwagen 10 oder den Hinterwagen 12 einsteigt, muss er einen Höhenunterschied überwinden. Der Boden des Mittelwagens 11 ist im Vergleich zum Boden des Vorderwagens 10 und des Hinterwagens 12 abgesenkt. Ein Passagier kann vom Gehweg aus in den Mittelwagen 11 einsteigen, ohne dass ein nennenswerter Höhenunterschied überwunden werden müsste.

Zwischen den Wagen bestehen Durchgänge, die die Passagiere auch während der Fahrt durchqueren können. Die Durchgänge sind mit Faltenbälgen 17 umgeben, durch die die Passagiere vor Umgebungseinflüssen geschützt werden. Ungefähr in der Mitte zwischen den beiden angrenzenden Wagen ist ein in Fig. 1 nicht gezeigter Mittelbügel 19 angeordnet, der dem Faltenbalg 17 zusätzliche Stabilität verleiht.

Die beiden Gelenksysteme zwischen den Wagen sind unterschiedlich ausgebildet. Das Gelenksystem zwischen dem Vorderwagen 10 und dem Mittelwagen 11 lässt nur Drehbewegungen und Nickbewegungen zu. Das Gelenksystem zwischen dem Mittelwagen 11 und dem Hinterwagen 12 erlaubt nur Drehbewegungen und Wankbewegungen.

In Fig. 2 ist das Gelenksystem zwischen dem Mittelwagen 11 und dem Hinterwagen 12 in vergrößerter Darstellung gezeigt. Das Gelenksystem umfasst eine Übergangsplattform 15, auf der die Passagiere stehen, wenn sie den Durchgang nutzen. Der Vorderwagen 10 und der Mittelwagen 11 sind über eine unterhalb der Übergangsplattform 15 angeordnete Kupplung 16 miteinander verbunden. Die Kupplung 16, die den Mittelwagen 11 und den Hinterwagen 12 in einem festen Abstand zueinander hält, umfasst einen kugelförmigen Gelenkkopf, der in einer Gelenkschale aufgenommen ist. Der Gelenkkopf kann sich in der Gelenkschale in alle Richtungen drehen, so dass er verschiedene Bewegungen zwischen dem Mittelwagen 11 und dem Hinterwagen 12 zulässt. Insbesondere ermöglicht die Kupplung 16 die erwähnten Drehbewegungen, Nickbewegungen und Wankbewegungen sowie Kombinationen daraus. Für alle Bewegungen bildet die Kupplung 16 den zentralen Drehpunkt.

Das Gelenksystem umfasst ferner ein oberhalb des Durchgangs angeordnetes Dachgelenk 18, durch das die Bewegungsfreiheit der Kupplung 16 eingeschränkt wird. Das Dachgelenk 18 hält den Mittelwagen 11 und den Hinterwagen 12 in Längsrichtung betrachtet in einem festen Abstand zueinander, so dass Nickbewegungen zwischen den beiden Wagen ausgeschlossen sind. Möglich sind hingegen Drehbewegungen und Wankbewegungen. Bei einer Wankbewegung nimmt das Dachgelenk eine Relativbewegung in Querrichtung auf. Der Aufbau des Dachgelenks 18 wird unten näher erläutert.

Der Faltenbalg 17 erstreckt sich um den Durchgang herum und umschließt diesen nach oben, nach unten sowie zu allen Seiten. Zur Stabilisierung des Faltenbalgs 17 ist ein Mittelbügel 19 vorgesehen, der in Fig. 2 in gestrichelter Linie angedeutet ist und der unterhalb des Dachgelenks 18 angeordnet ist. Oberhalb des Dachgelenks 18 erstreckt sich eine Mehrzahl von Versorgungsleitungen 22 vom Mittelwagen 11 zum Hinterwagen 12. Die Versorgungsleitungen 22 umfassen elektrische Kabel, Lüftungs- und Klimaschläuche sowie Hydraulikleitungen und dienen dazu, technische Funktionen des Mittelwagens 11 und des Hinterwagens 12 miteinander zu verknüpfen. Die Versorgungsleitungen 22 erstrecken sich entlang eines geschwungenen Wegs, so dass sie Abstandsänderungen zwischen dem Mittelwagen 11 und dem Hinterwagen 12 aufnehmen können.

Das Dachgelenk 18 umfasst einen ersten Hauptträger 34, der mit dem Hinterwagen 12 verbunden ist, sowie einen zweiten Hauptträger 35, der mit dem Mittelwagen 11 verbunden ist. Der erste Hauptträger 34 umfasst ein statisches Bauteil 36 sowie einen Querträger 37. Der Querträger 37 ist über ein Drehgelenk 38 mit dem statischen Bauteil 36 verbunden. Die Verbindung zwischen dem Querträger 37 und dem zweiten Hauptträger 35 ist über eine Schiebeführung 39 hergestellt, so dass der Querträger 37 sich in seitlicher Richtung relativ zu dem zweiten Hauptträger 35 bewegen kann.

Gemäß Fig. 4 liegt der Querträger 37 an Führungsflächen 40 des zweiten Hauptträgers 35 an. Um die Reibung zwischen dem aus Metall bestehenden zweiten Hauptträger 35 und dem aus Metall bestehenden Querträger 37 zu vermindern, sind die Führungsflächen 40 mit Auflagen 41 aus einem gleitgünstigen Kunststoff versehen. Wie Fig. 5 zeigt, ist der Querträger 37 im Querschnitt quadratisch und liegt mit allen vier Außenflächen an den Führungsflächen 40 an. Zwischen dem Querträger 37 und den Führungsflächen 40 gibt es kein Spiel, so dass der Querträger 37 einer definierten Führung unterliegt. Insbesondere verhindern die Führungsflächen 40, dass der Querträger 37 um seine eigene Achse relativ zu dem zweiten Hauptträger 35 gedreht werden kann. Die einzige Relativbewegung, die zwischen dem Querträger 37 und dem zweiten Hauptträger möglich ist, ist eine lineare Bewegung in seitlicher Richtung.

Im Fig. 2 ist die Schiebeführung 39 in einer Mittelposition gezeigt, aus der heraus der Querträger 37 sich in beiden Richtungen relativ zu dem zweiten Hauptträger 35 bewegen kann. Die maximale Auslenkung in beiden Richtungen wird definiert durch einen Anschlag 45.

An die beiden Stirnflächen des Querträgers 37 schließt sich jeweils ein elastisches Rückstellelement 42 an, das über eine Zugstange 43 mit dem Querträger 37 verbunden ist. Bei dem elastischen Rückstellelement 42 handelt es sich um einen Körper aus einem Gummimaterial. Die Zugstange 43 erstreckt sich durch das elastische Rückstellelement 42 hindurch und ist in eine Bohrung des Querträgers 37 eingeschraubt. Um eine gleichmäßige Übertragung von Kräften von der Zugstange 43 auf das elastische Rückstellelement 42 zu ermöglichen, sind die elastischen Rückstellelemente 42 zwischen jeweils zwei Unterlegscheiben 44 eingeschlossen, deren Durchmesser etwas größer ist als der Durchmesser der elastischen Rückstellelemente 42. Im Querschnitt sind die elastischen Rückstellelemente 42 gemäß Fig. 6 kreisförmig.

Figuren 7 zeigt die Schiebeführung 39 in verschiedenen Zuständen, in denen der Querträger 37 in seitlicher Richtung gegenüber dem zweiten Hauptträger 35 verschoben ist. In Fig. 7A ist der Querträger 37 in der Mittelposition wie in Fig. 4. In Fig. 7B ist der Querträger 37 um etwa 20 mm in seitlicher Richtung gegenüber dem zweiten Hauptträger 35 verschoben. Durch die Zugstange 43 wird das elastische Rückstellelement 42 zusammen gedrückt, so dass eine rückstellende Kraft in Richtung der Mittelposition entsteht. Die rückstellende Kraft ist im Wesentlichen proportional zur Auslegung aus der Mittelposition. Auf der gegenüberliegenden Seite ragt der Querträger 37 über den zweiten Hauptträger 35 hinaus. Das elastische Rückstellelement 42 auf dieser Seite wird von dem zweiten Hauptträger 35 abgehoben und ist entlastet.

Wird der Querträger 37 noch weiter zur Seite bewegt, kommt zunächst ein elastisches Anschlagelement 46 in Eingriff mit dem Anschlag 45. Das elastische Anschlagelement 46, das an einem Ansatzteil 47 des Querträgers 37 angebracht ist, wird bei der weiteren Auslenkung komprimiert. Wenn die maximale Auslenkung erreicht ist, liegt, wie in Fig. 7C gezeigt, der Querträger 37 direkt an dem Anschlag 45 an. Die Federkonstante beim Komprimieren des elastischen Anschlagelements 46 ist größer als die Federkonstante beim Komprimieren des elastischen Rückstellelements 42, so dass die rückstellende Kraft in dieser Phase stark ansteigt. Die entsprechende Kennlinie der Schiebeführung 39 ist in Fig. 8 dargestellt, wo die rückstellende Kraft gegenüber der Auslenkung aufgetragen ist.

Im Fig. 9 ist das Drehgelenk 38 des ersten Hauptträgers 34 gezeigt. Ein Zapfen 46 ist so mit dem statischen Bauteil 36 des ersten Hauptträgers 34 verbunden, dass die im Bodenbereich des Fahrzeugs angeordnete Kupplung 16 in Verlängerung des Zapfens 46 liegt. Damit bilden das Drehgelenk 38 und die Kupplung 16 eine gemeinsame Achse für Drehungen um die Vertikalachse. Bei solchen Drehbewegungen bewegt sich ein mit dem Querträger 37 verbundenes Ansatzteil 47 relativ zu einem Lagerteil 48. Das Lagerteil 48 seinerseits ist mittels einer vertikalen Gleitführung auf dem Zapfen 46 gelagert, so dass eine Relativbewegung zwischen dem Lagerteil 48 und dem Zapfen 46 in vertikaler Richtung möglich ist. Die Bewegungsfreiheit kann ausgehend von einer Mittelposition beispielsweise 20 mm in beide Richtungen betragen.

Bei einer seitlichen Auslenkung von lediglich 35 mm ist die Höhenänderung, die zwischen dem Lagerteil 48 und dem Zapfen 46 aufgenommen werden muss, sehr gering. Die tatsächliche Bewegungsfreiheit in dem Drehgelenk 38 ist wesentlich größer, damit zusätzlich Höhenunterschiede beim Zusammenfügen der Wagen 11, 12 ausgeglichen werden können.

## Patentansprüche

1. Dachgelenk zum Verbinden von einem ersten Wagen (11) und einem zweiten Wagen (12) eines mehrgliedrigen Fahrzeugs, umfassend einen sich zu dem ersten Wagen (11) erstreckenden ersten Hauptträger (34) und einen sich zu dem zweiten Wagen (12) erstreckenden zweiten Hauptträger (35), wobei der erste Hauptträger (34) ein Drehgelenk (38) aufweist und wobei eine in Längsrichtung starre Verbindung zwischen dem ersten Hauptträger (34) und dem zweiten Hauptträger (35) besteht, wobei der erste Hauptträger (34) und der zweite Hauptträger (35) über eine in Querrichtung ausgerichtete Schiebeführung (39) miteinander verbunden sind, wobei das Dachgelenk dazu ausgelegt ist, eine in Richtung einer Mittelstellung der Schiebeführung (39) wirkende rückstellende Kraft aufzubauen, wobei ein elastisches Rückstellelement (42) vorgesehen ist, das sich durch eine Bewegung der Schiebeführung (39) verformt, **dadurch gekennzeichnet, dass** eine Zugstange (43) vorgesehen ist, die sich durch das elastische Rückstellelement (42) hindurch erstreckt, wobei das elastische Rückstellelement (42) über die Zugstange (43) mit einem Querträger (37) des ersten Hauptträgers (34) verbunden ist und wobei das elastische Rückstellelement (42) mittels der Zugstange (43) zusammengedrückt wird.

2. Dachgelenk nach Anspruch 1, **dadurch gekennzeichnet, dass** die Schiebeführung (39) einen Querträger (37) umfasst, der nach vorne und hinten an Führungsflächen (40) anliegt.

3. Dachgelenk nach Anspruch 2, **dadurch gekennzeichnet, dass** eine Mehrzahl von Führungsflächen (40) je Anlagerichtung vorgesehen ist.

4. Dachgelenk nach Anspruch 2 oder 3, **dadurch gekennzeichnet, dass** der Querträger (37) mit den Führungsflächen (40) zusammenwirkende Gleitflächen aufweist und dass der Querträger (37) im Bereich der Gleitflächen einen rechteckigen, vorzugsweise quadratischen Querschnitt hat.

5. Dachgelenk nach einem der Ansprüche 1 bis 4, **dadurch gekennzeichnet, dass** das elastische Rückstellelement (42) koaxial zu der Schiebeführung (39) angeordnet ist.

6. Dachgelenk nach einem der Ansprüche 1 bis 5, **dadurch gekennzeichnet, dass** für jede seitliche Bewegungsrichtung ein elastisches Rückstellelement (42) vorgesehen ist.

7. Dachgelenk nach einem der Ansprüche 1 bis 6, **dadurch gekennzeichnet, dass** die Schiebeführung (39) mit einem elastischen Anschlagelement (46) ausgestattet ist, wobei das elastische Anschlagelement (46) erst eingreift, wenn die Schiebeführung (39) sich um mindestens 50 %, vorzugsweise mindestens 70 % des Wegs zwischen der Mittelposition und der maximalen seitlichen Auslenkung bewegt hat.

8. Dachgelenk nach Anspruch 7, **dadurch gekennzeichnet, dass** die Federkonstante des elastischen Anschlagelements (46) größer ist als die Federkonstante des elastischen Rückstellelements (42).

9. Dachgelenk nach einem der Ansprüche 1 bis 8, **dadurch gekennzeichnet, dass** es eine Relativbewegung in vertikaler Richtung ermöglicht.

10. Dachgelenk nach Anspruch 9, **dadurch gekennzeichnet, dass** das Drehgelenk (38) einen Zapfen (46) und ein auf dem Zapfen (46) geführtes Lagerteil (48) aufweist und dass zwischen dem Zapfen (46) und dem Lagerteil (48) eine Gleitführung in vertikaler Richtung ausgebildet ist.

11. Gelenksystem für die Verbindung zwischen einem ersten Wagen (10) und einem zweiten Wagen (11) eines mehrgliedrigen Fahrzeugs, mit einer im Bodenbereich angeordneten Kupplung (16) und einem im Dachbereich angeordneten Dachgelenk (18), **dadurch gekennzeichnet, dass** das Dachgelenk (18) gemäß einem der Ansprüche 1 bis 10 ausgebildet ist.

## Claims

1. Roof joint for connecting a first carriage (11) and a second carriage (12) of a multi-unit vehicle, comprising a first main support (34) extending to the first carriage (11) and a second main support (35) extending to the second carriage (12), wherein the first main support (34) has a rotary joint (38), and wherein there is a rigid connection in the longitudinal direction between the first main support (34) and the second main support (35), wherein the first main support (34) and the second main support (35) are connected to each other via a sliding guide (39), which is oriented in the transverse direction, wherein the roof joint is configured to build up a resetting force acting in the direction of a central position of the sliding guide (39), wherein an elastic resetting element (42) is provided which is deformed by a movement of the sliding guide (39), **characterized in that** a tie rod (43) is provided which extends through the elastic resetting element (42), wherein the elastic resetting element (42) is connected to a transverse support (37) of the first main support (34) via the tie rod (43), and wherein the elastic resetting element (42) is compressed by means of the tie rod (43) .

2. Roof joint according to Claim 1, **characterized in that** the sliding guide (39) comprises a transverse support (37) which lies to the front and rear against guide surfaces (40).

3. Roof joint according to Claim 2, **characterized in that** a plurality of guide surfaces (40) are provided per contact direction.

4. Roof joint according to Claim 2 or 3, **characterized in that** the transverse support (37) has sliding surfaces interacting with the guide surfaces (40), and **in that** the transverse support (37) has a rectangular, preferably square cross section in the region of the sliding surfaces.

5. Roof joint according to one of Claims 1 to 4, **characterized in that** the elastic resetting element (42) is arranged coaxially with respect to the sliding guide (39).

6. Roof joint according to one of Claims 1 to 5, **characterized in that** an elastic resetting element (42) is provided for each lateral direction of movement.

7. Roof joint according to one of Claims 1 to 6, **characterized in that** the sliding guide (39) is provided with an elastic stop element (46), wherein the elastic stop element (46) engages only when the sliding guide (39) has moved by at least 50%, preferably at least 70%, of the distance between the central position and the maximum lateral deflection.

8. Roof joint according to Claim 7, **characterized in that** the spring constant of the elastic stop element (46) is greater than the spring constant of the elastic resetting element (42).

9. Roof joint according to one of Claims 1 to 8, **characterized in that** it permits a relative movement in the vertical direction.

10. Roof joint according to Claim 9, **characterized in that** the rotary joint (38) has a journal (46) and a bearing part (48) which is guided on the journal (46), and **in that** a sliding guide is formed in the vertical direction between the journal (46) and the bearing part (48).

11. Joint system for the connection between a first carriage (10) and a second carriage (11) of a multi-unit vehicle, with a coupling (16) arranged in the floor region and a roof joint (18) arranged in the roof region, **characterized in that** the roof joint (18) is formed according to one of Claims 1 to 10.

## Revendications

1. Articulation de toit destinée à relier un premier wagon (11) et un deuxième wagon (12) d'un véhicule articulé, comprenant une poutre principale (34) s'étendant jusqu'au premier wagon (11) et une deuxième poutre principale (35) s'étendant jusqu'au deuxième wagon (12), dans laquelle la première poutre principale (34) présente un pivot (38) et dans laquelle il existe une liaison rigide en direction longitudinale entre la première poutre principale (34) et la deuxième poutre principale (35), dans laquelle la première poutre principale (34) et la deuxième poutre principale (35) sont assemblées l'une à l'autre par un guidage coulissant (39) orienté en direction transversale, dans laquelle l'articulation de toit est conçue pour produire une force de rappel agissant en direction d'une position moyenne du guidage coulissant (39), dans laquelle il est prévu un élément de rappel élastique (42), qui se déforme par un mouvement du guidage coulissant (39), **caractérisée en ce qu'**il est prévu une tige de traction (43), qui s'étend à travers l'élément de rappel élastique (42), dans laquelle l'élément de rappel élastique (42) est relié à une poutre transversale (37) de la première poutre principale (34) au moyen de la tige de traction (43) et dans laquelle l'élément de rappel élastique (42) est comprimé au moyen de la tige de traction (43).

2. Articulation de toit selon la revendication 1, **caractérisée en ce que** le guidage coulissant (39) comprend une poutre transversale (37), qui repose à l'avant et à l'arrière sur des faces de guidage (40).

3. Articulation de toit selon la revendication 2, **caractérisée en ce qu'**il est prévu une multiplicité de faces de guidage (40) par direction d'appui.

4. Articulation de toit selon la revendication 2 ou 3, **caractérisée en ce que** la poutre transversale (37) présente des faces de glissement coopérant avec les faces de guidage (40) et **en ce que** la poutre transversale (37) a dans la région des faces de glissement une section transversale rectangulaire, de préférence carrée.

5. Articulation de toit selon l'une quelconque des revendications 1 à 4, **caractérisée en ce que** l'élément de rappel élastique (42) est disposé coaxialement au guidage coulissant (39).

6. Articulation de toit selon l'une quelconque des revendications 1 à 5, **caractérisée en ce qu'**il est prévu un élément de rappel élastique (42) pour chaque direction de mouvement latérale.

7. Articulation de toit selon l'une quelconque des revendications 1 à 6, **caractérisée en ce que** le guidage coulissant (39) est équipé d'un élément de butée élastique (46), dans laquelle l'élément de butée élastique (46) n'entre en action que lorsque le guidage coulissant (39) s'est déplacé d'au moins 50 %, de préférence d'au moins 70 % de la course entre la position moyenne et la déviation latérale maximale.

8. Articulation de toit selon la revendication 7, **caractérisée en ce que** la raideur de l'élément de butée élastique (46) est plus élevée que la raideur de l'élément de rappel élastique (42).

9. Articulation de toit selon l'une quelconque des revendications 1 à 8, **caractérisée en ce qu'**elle permet un mouvement relatif en direction verticale.

10. Articulation de toit selon la revendication 9, **caractérisée en ce que** le pivot (38) présente un tourillon (46) et une partie d'appui (48) guidée sur le tourillon (46) et **en ce qu'**un guidage glissant en direction verticale est formé entre le tourillon (46) et la partie d'appui (48).

11. Système d'articulation pour la liaison entre un premier wagon (10) et un deuxième wagon (11) d'un véhicule articulé, avec un attelage (16) disposé dans la région du plancher et une articulation de toit (18) disposée dans la région du toit, **caractérisé en ce que** l'articulation de toit (18) est réalisée selon l'une quelconque des revendications 1 à 10.
